# EUROPÄISCHE PATENTSCHRIFT

(11) **EP 3 894 622 B1**
(45) Veröffentlichungstag und Bekanntmachung des Hinweises auf die Patenterteilung: **25.01.2023**
(21) Anmeldenummer: 19827636.2
(22) Anmeldetag: 09.12.2019
(51) Int. Cl.: D04H 18/04, D06B 15/04

(54) **STRAHLSAUGKASTEN UND STRAHLSAUGVERFAHREN**
JET SUCTION BOX AND JET SUCTION METHOD
CAISSE D'ASPIRATION DE JET ET PROCÉDÉ D'ASPIRATION DE JET

(30) Priorität: 14.12.2018 DE 202018107163 U
(43) Veröffentlichungstag der Anmeldung: 20.10.2021
(73) Patentinhaber: AUTEFA Solutions Germany GmbH, 86316 Friedberg (DE)
(72) Erfinder: Richter, Christian, 86152 Augsburg (DE)
(74) Vertreter: ERNICKE Patent- und Rechtsanwälte PartmbB
(86) Internationale Anmeldenummer: PCT/EP2019/084271
(87) Internationale Veröffentlichungsnummer: WO 2020/120412

(56) Entgegenhaltungen:
- EP-A1- 1 059 377
- EP-A2- 0 853 156
- WO-A1-2005/059217
- CN-Y- 2 542 696
- DE-A1-102012 110 741
- JP-B2- 3 154 851

## Beschreibung

Die Erfindung betrifft einen Strahlsaugkasten für eine Absaugvorrichtung einer Einrichtung zur Wasserstrahlverfestigung von Fasermaterialbahnen und ein Strahlsaugverfahren mit den Merkmalen in den selbstständigen Ansprüchen.

Aus der EP 1 059 377 A1 ist ein Strahlsaugkasten für eine Absaugvorrichtung bekannt, die für eine Wasserstrahlverfestigungseinrichtung vorgesehen ist, mit der eine Fasermaterialbahn in Form eines Nonwoven-Vlieses mit auftreffenden Wasserstrahlen, verfestigt wird. Mit dem Strahlsaugkasten werden die von mehreren Injektoren der Wasserstrahlverfestigungseinrichtung mit hohem Druck emittierten Wasserstrahlen nach Durchdringen der Materialbahn eingesaugt. Der hohle rohrförmige Strahlsaugkasten weist Mantelöffnungen in Form von Langlöchern auf, neben denen Gleitleisten beidseits angeordnet sind und zu einer gelochten Trommel ragen. Zwischen den Gleitleisten sind eine Reinigungsleiste und ggf. zwei Trennleisten angeordnet.

Die US 5,718,022 A offenbart einen anderen Strahlsaugkasten einer Absaugvorrichtung.

Die WO 01/79598 A2 zeigt einen Strahlsaugkasten einer Absaugvorrichtung mit einer Saugdüse, deren Saugöffnung eine konstante Öffnungsweite hat.

Es ist Aufgabe der vorliegenden Erfindung, eine verbesserte Strahlsaugtechnik aufzuzeigen.

Die Erfindung löst diese Aufgabe mit den Merkmalen in den selbstständigen Ansprüchen.

Die beanspruchte Strahlsaugtechnik, d.h. der Strahlsaugkasten und das Strahlsaugverfahren sowie die Absaugvorrichtung und die damit ausgerüstete Einrichtung zur Wasserstrahlverfestigung haben verschiedene Vorteile.

Die Strahlsaugtechnik benötigt wenig Energie- und Bauaufwand. Sie spart Ressourcen, ist effizient und hat eine geringe Geräuschemission. Durch den geringen Bau- und Energieaufwand ist die beanspruchte Strahlsaugtechnik wirtschaftlicher als der Stand der Technik. Schließlich werden auch bessere und konstantere Verfestigungsergebnisse bei der Verfestigung einer Fasermaterialbahn mit Hochdruck-Flüssigkeitsstrahlen, insbesondere Hochdruck-Wasserstrahlen, erreicht.

Der beanspruchte Strahlsaugkasten kann eine eigenständige Komponente einer Absaugeinrichtung und einer damit ausgerüsteten Einrichtung zur Wasserstrahlverfestigung sein. Der Strahlsaugkasten kann an bestehenden Absaugeinrichtungen nachgerüstet oder umgerüstet werden. Er kann auch als Erstausstattung in eine neue Absaugeinrichtung implementiert werden.

Der beanspruchte Strahlsaugkasten weist an seinem Kastenmantel mindestens eine Saugdüse mit einer schlitzartigen Saugöffnung auf, deren Weite sich zum Kasteninnenraum hin stetig vergrößert. Die Saugöffnung kann insbesondere einen konischen erweiternden Querschnitt aufweisen. Die Saugöffnung mündet auslassseitig an der Mantelöffnung. Die Saugöffnung hat eine auslassseitige Öffnungsweite, die größer als die einlassseitige Öffnungsweite ist.

Durch die Vergrößerung der Düsenweite in Strahlrichtung bzw. Einsaugrichtung kann der Druckverlust an der Düsenauslassseite gering gehalten werden. Gegenüber einer Saugdüse mit konstanter oder verengter Düsenweite ist der Druckverlust wesentlich geringer. Der positive Effekt der beanspruchten Strahlsaugtechnik wirkt sich umso stärker aus, je größer die Strömungsgeschwindigkeit am Düsenauslass ist und je größer die Absauggeschwindigkeit des Luft-/Flüssigkeitsgemisches aus dem hohlen Kasteninnenraum ist.

Dank des geringen Druckverlustes genügen ein moderater Unterdruck im Kasteninnenraum und ein niedrig dimensionierter Unterdruckerzeuger zur Erzielung eines gewünschten Unterdrucks an der Einlassseite der Saugdüse und einer gewünschten Strömungsgeschwindigkeit an der Saugdüse und an einer Absaugöffnung des Strahlsaugkastens. Ein solcher Unterdruck kann z.B. bei 15.000 Pa liegen und eine Strömungsgeschwindigkeit kann z.B. 25 m/s betragen.

Die ein oder mehreren Saugdüsen können am Strahlsaugkasten in geeigneter Weise angeordnet werden. Sie können sich längs der Saugkastenachse und außerdem quer zur Fasermaterialbahn erstrecken. Die Zahl und Anordnung der Saugdüsen kann an die Zahl und Anordnung von Injektoren bzw. Düsenleisten einer Wasserstrahlverfestigungseinrichtung angepasst werden. Die Saugdüsen können jeweils einem dieser Injektoren in Emissionsrichtung emittierten Flüssigkeitsstrahlen, insbesondere Wasserstrahlen, gegenüberliegen. Die emittierte Flüssigkeit und die vom Strahl mitgerissene Umgebungsluft können in der beanspruchten schlitzartigen und in der weiter vergrößerten Saugöffnung besonders gut und wirksam aufgenommen und abgeführt werden. Die durchströmte Fasermaterialbahn wird dadurch möglichst wenig angefeuchtet. Der nachfolgende Trocknungsaufwand kann für die Fasermaterialbahn geringer sein, wodurch ebenfalls der Ressourcenverbrauch gemindert und die Effizienz bzw. Wirtschaftlichkeit gesteigert wird.

Der Strahlsaugkasten kann an seinem Kastenmantel mehrere in Umfangsrichtung verteilt angeordnete Saugdüsen aufweisen. Diese können in einen entsprechend dicken Kastenmantel integriert werden. Sie sind zusätzlich als Düsenaufsatz ausgebildet und über einer Mantelöffnung des Kastenmantels angeordnet. Der Düsenaufsatz ragt dabei vom Kastenmantel nach außen weg. Er kann bis nahe an ein flüssigkeitsdurchlässiges, insbesondere perforiertes, Fördermittel für die Fasermaterialbahn ragen. Alternativ oder zusätzlich kann der Düsenaufsatz am Kastenmantel nach innen in den Kasteninnenraum ragen.

Die Ausbildung mit dem Düsenaufsatz hat mehrere Vorteile. Das Ansaugen von Falschluft kann reduziert oder vermieden werden. Durch die lokal vom Strahlsaugkasten nach außen wegragenden ein oder mehreren Düsenaufsätze kann ein Zwischenraum zwischen dem Kastenmantel und dem flüssigkeitsdurchlässigen Fördermittel geschaffen werden, welcher dem Platzbedarf für die Lagerung eines trommelartigen Fördermittels entsprechen kann. Vom Kastenmantel nach innen in den Kasteninnenraum ragende Düsenaufsätze ermöglichen eine maximale Ausdehnung des Saugkastens und ein maximales Innenraumvolumen, was für die Optimierung der Saugwirkung und der Saugleistung von Vorteil ist.

Der beanspruchte Strahlsaugkasten kann eine beliebige geeignete Formgebung haben. Er kann auch an das besagte Fördermittel angepasst sein. In einer Ausführungsform kann der Strahlsaugkasten eine kubische oder quaderartige Form haben, wobei das Fördermittel z.B. als gerader Abschnitt eines Förderbands ausgebildet sein kann.

In der bevorzugten Ausführungsform ist der Strahlsaugkasten als gerades Strahlsaugrohr ausgebildet. Dieses kann einen außenseitig prismatischen Mantel mit einer Abflachung im Bereich der ein oder mehreren Mantelöffnungen aufweisen. Der Mantel kann innenseitig zylindrisch ausgebildet sein. Durch die Abflachung kann ein Düsenaufsatz besonders günstig am Strahlsaugrohr angeordnet werden. Bei einem Strahlsaugrohr kann das flüssigkeitsdurchlässige Fördermittel z.B. als rotierend angetriebene Fördertrommel ausgebildet und koaxial zum stationären Strahlsaugrohr angeordnet sein. Das Strahlsaugrohr kann auch Lagerflächen für die Fördertrommel aufweisen.

Für die mechanische Stabilität des Strahlsaugkastens, insbesondere Strahlsaugrohrs, ist es günstig, wenn in den ein oder mehreren schlitzartigen Mantelöffnungen mehrere Stützstreben angeordnet sind. Diese können schräg zueinander ausgerichtet und fachwerkartig angeordnet sein. Die Mantelöffnung schließt bei einem Düsenaufsatz an dessen auslassseitiges Ende an. Die Mantelöffnungsweite kann gleich oder größer als die auslassseitige Saugöffnungsweite sein.

Die Saugöffnung kann in ihrer Weite verstellbar sein. Sie kann dadurch an unterschiedliche Einsatzerfordernisse, insbesondere auch an variierende Betriebsmodi der Wasserstrahlverfestigungseinrichtung, angepasst werden. Bei mehreren über den Transportweg der Fasermaterialbahn verteilt angeordneten Saugdüsen kann die Weite ihrer Saugöffnungen untereinander gleich oder bedarfsweise unterschiedlich eingestellt werden.

Für eine solche Weitenverstellung ist eine Ausbildung der Saugdüse als Düsenaufsatz besonders vorteilhaft. Die Saugdüse, insbesondere der Düsenaufsatz, kann relativ zueinander bewegliche Seitenwände und eine Verstelleinrichtung für deren gegenseitige Verstellung aufweisen. Bei einem Strahlsaugrohr sind der prismatische Außenumriss und die ein oder mehreren Abflachungen für eine Saugdüsenverstellung besonders vorteilhaft.

Die mit dem beanspruchten Strahlsaugkasten ausgerüstete Absaugvorrichtung ist besonders effizient und wirtschaftlich. Der zugehörige Unterdruckerzeuger kann in der vorerwähnten Weise relativ schwach und damit ressourcen- und kostengünstig ausgebildet sein. Mit einer Rückgewinnung kann aus dem angesaugten Wasser/Luft-Gemisch das Wasser in besonders vorteilhafter Weise abgeschieden und bedarfsweise der Einrichtung zur Wasserstrahlverfestigung wieder zugeführt werden. Das im Strahlverfestigungsprozess eingesetzte Wasser kann effektiv genutzt und in einem hohen Grad zurückgewonnen werden. Ein Wasseraustrag über die Fasermaterialbahn kann gering gehalten werden.

Die beanspruchte Einrichtung zur Wasserstrahlverfestigung kann eine Absaugvorrichtung und insbesondere einen Strahlsaugkasten der beanspruchten Art beinhalten. Die zur Fasermaterialbahn unter hohem Druck emittierten und diese durchdingenden Flüssigkeitsstrahlen können aus Wasser oder einer beliebigen anderen geeigneten Flüssigkeit bestehen. Unter einer Wasserstrahlverfestigungseinrichtung werden daher alle Arten von Verfestigungseinrichtungen mit Einsatz solcher Hochdruck-Flüssigkeitsstrahlen aus beliebigen Flüssigkeiten verstanden.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1:: eine schematische Ansicht einer Wasserstrahlverfestigungseinrichtung mit einer Absaugvorrichtung und einem Strahlsaugkasten sowie einer Fasermaterialbahn,
- Figur 2:: eine perspektivische Anordnung eines als Strahlsaugrohr ausgebildeten Strahlsaugkastens mit einer umgebenden rotierenden Fördertrommel,
- Figur 3 und 4:: perspektivische Ansichten des Strahlsaugrohrs mit drei axial ausgerichteten Saugdüsen gemäß Figur 1,
- Figur 5:: eine abgebrochene und vergrößerte Detaildarstellung des vorderen Saugrohrbereichs von Figur 4,
- Figur 6:: einen Querschnitt durch das Strahlsaugrohr und die Fördertrommel von Figur 1 und 2,
- Figur 7:: eine abgebrochene und vergrößerte sowie geschnittene Detaildarstellung des Strahlsaugrohrs mit zwei als Düsenaufsatz ausgebildeten Saugdüsen und
- Figur 8:: eine abgebrochene und vergrößerte Frontansicht eines Düsenaufsatzes in einer geschnittenen Darstellung.

Die Erfindung betrifft einen Strahlsaugkasten (14) und ein Verfahren zum Strahlsaugen von Hochdruck-Flüssigkeitsstrahlen einer Einrichtung (1) zur Wasserstrahlverfestigung. Die Erfindung betrifft auch eine Absaugvorrichtung (6) mit einem solchen Strahlsaugkasten (14). Ferner umfasst die Erfindung eine Einrichtung (1) zur Wasserstrahlverfestigung mit einem solchen Strahlsaugkasten (14) und einer Absaugvorrichtung (6). Zur Erfindung gehören außerdem ein Wasserstrahlverfestigungsverfahren und ein Absaugverfahren.

Figur 1 zeigt eine Anlage mit drei Einrichtungen (1) zur Wasserstrahlverfestigung einer Fasermaterialbahn (2). Die Fasermaterialbahn (2) besteht aus textilen Fasern, insbesondere Kunstfasern. Sie ist z.B. als Nonwoven-Vlies ausgebildet. Sie wird von einer nicht dargestellten Erzeugervorrichtung, z.B. einer Karde, einem Spinnvliesoder Spunbondturm, einer Airlay oder dgl. auf einem Transportmittel (5) zugeführt. Dabei können bedarfsweise weitere Maschinen, z.B. eine Vliesleger, zwischengeschaltet sein. Das Transportmittel (5) kann ein endlos umlaufendes und strahldurchlässiges Transportband aufweisen. Die Fasermaterialbahn (2) kann die drei Einrichtungen (1) zur Wasserstrahlverfestigung nacheinander durchlaufen.

Die drei Einrichtungen (1) können untereinander gleichartig ausgebildet sein. Sie weisen jeweils ein oder mehrere Injektoren (3) auf. Die bevorzugt mehreren Injektoren (3) sind verteilt und in Förderrichtung der Fasermaterialbahn (2) hintereinander entlang des Förderwegs angeordnet.

Die Fasermaterialbahn (2) wird mit dünnen und in Reihe oder in einer Matrix angeordneten Hochdruck-Flüssigkeitsstrahlen (4), insbesondere Wasserstrahlen, verfestigt, die aus den Injektoren (3) jeweils gegen die Fasermaterialbahn (2) emittiert werden und diese durchdringen. Der jeweilige Injektor (3) kann z.B. als Düsenbalken ausgebildet sein, der quer zur Fasermaterialbahn (2) und zu deren Transportweg ausgerichtet ist und die Fasermaterialbahn (2) in ihrer Breite zum größten Teil, vorzugsweise vollständig, übergreift.

Die emittierten Flüssigkeitsstrahlen (4) werden mit einer Absaugvorrichtung (6) aufgenommen, angesaugt und abtransportiert. Die Absaugvorrichtung (6) weist gemäß Figur 1, 2 und 6 einen Strahlsaugkasten (14) und ein Fördermittel (11) zum Transport der Fasermaterialbahn (2) im Bereich des oder der Injektoren (3) auf. Das Fördermittel (11) stützt die Fasermaterialbahn (2) gegen die auftreffenden Flüssigkeitsstrahlen (4) ab.

Der Strahlsaugkasten (14) saugt die aus der Fasermaterialbahn (2) wieder austretenden Flüssigkeitsstrahlen (4) an. Außerdem kann Umgebungsluft angesaugt werden. Der Strahlsaugkasten (14) ist in der in Figur 1 und 6 gezeigten Emissionsrichtung der Flüssigkeitsstrahlen (4) unterhalb des Fördermittels (11) angeordnet. Der Strahlsaugkasten (14) ist relativ ortsfest gegenüber dem bewegten Fördermittel (11) angeordnet.

In den gezeigten Ausführungsbeispielen ist der Strahlsaugkasten (14) als langes und gerades Strahlsaugrohr (15) ausgebildet. Alternativ ist eine andere Ausbildung, z.B. in quaderartiger Kastenform, möglich. Die nachfolgend zum Strahlsaugrohr(15) beschriebenen Merkmale gelten entsprechend auch für andere Arten von Strahlsaugkästen (14).

Das Fördermittel (11) ist in den gezeigten Ausführungsbeispielen als rotierend angetriebene Fördertrommel (12) ausgebildet, in welcher der Strahlsaugkasten (14) bzw. das Strahlsaugrohr (15) relativ ortsfest angeordnet ist. Die Fördertrommel (12) ist konzentrisch zur zentralen Achse (16) des Strahlsaugrohrs (15) angeordnet und rotiert um diese Achse (16). Die Fördertrommel (12) kann in beliebig geeigneter Weise rotierend angetrieben werden. Hierfür ist ein Antrieb (13) vorgesehen, von dem in Figur 2 z.B. ein Zahnkranz dargestellt ist, der am einen Stirnende der Fördertrommel (12) angeordnet ist. Die anderen Teile des Antriebs (13), z.B. ein Motor mit Getriebe und Abtriebsritzel etc., sind nicht dargestellt.

Das Fördermittel (11) ist fluiddurchlässig ausgebildet. Es lässt die Flüssigkeitsstrahlen (4) und auch Luft passieren. Das Fördermittel (11) kann hierfür z.B. ein gelochtes oder perforiertes Förderelement aufweisen. Bei der gezeigten Ausbildung als Fördertrommel (12) ist der Trommelmantel flüssigkeitsdurchlässig.

In einer anderen und nicht dargestellten Variante kann das Fördermittel (11) in anderer Weise, z.B. als umlaufender Bandförderer ausgebildet sein. Dieser kann ebenfalls fluiddurchlässig sein und kann z.B. ein gelochtes oder perforiertes Förderband aufweisen.

In den gezeigten Ausführungsformen weist die Fördertrommel (12) einen gelochten, insbesondere perforierten, zylindrischen Mantel auf, durch dessen Öffnungen die Flüssigkeitsstrahlen (4) zum Strahlsaugkasten (14) bzw. Strahlsaugrohr (15) gelangen können. Im Strahlsaugrohr (15) kann ein Unterdruck erzeugt werden, durch den die emittierten Flüssigkeitsstrahlen (4) effizient und gezielt in den hohlen Kasteninnenraum (17) gesaugt werden können. Das Strahlsaugrohr (15) ist an einem Stirnende geschlossen und weist am anderen Stirnende eine Absaugöffnung (43) auf, durch die das angesaugte Flüssigkeits/Luft-Gemisch den Kasteninnenraum (17) wieder verlassen kann.

Die Fasermaterialbahn (2) umschlingt die Fördertrommel (12) an einem großen Teil ihres Umfangs. Die Fasermaterialbahn (2) kann durch die Trommelrotation gefördert und auch an die nächstfolgende Fördertrommel (12) übergeben sowie nach Durchlaufen der letzten Einrichtung (1) zur Wasserstrahlverfestigung wieder an ein Förderband oder ein anderes Mittel zum Abtransport übergeben werden. Die Fasermaterialbahn (2) kann direkt auf dem Trommelmantel aufliegen. Alternativ kann ein bewegtes Förderband dazwischen angeordnet sein.

Unter dem Tranportmittel (5) und an der Übergabestelle der Fasermaterialbahn (2) an die erste Absaugvorrichtung (6) ist ein Injektor (3) angeordnet, dessen emittierte Flüssigkeitsstrahlen (4) das Transportband durchdringen. Sie bewirken zusätzlich eine Mitnahme und eine Übergabe der Fasermaterialbahn (2) an die erste Fördertrommel (12). Figur 1 zeigt diese Anordnung.

Figur 2, 3 und 4 zeigen schematisch weitere Komponenten der Absaugeinrichtung (6). Die Fördertrommel (12) ist auf dem Strahlsaugrohr (15) drehbar gelagert. Hierfür kann das Strahlsaugrohr (15) an den stirnseitigen Enden Lagerflächen (41) aufweisen, die in Figur 3 und 4 verdeutlicht sind. Zwischen dem Strahlsaugrohr (15) und der Fördertrommel (12) kann ein Zwischenraum (22) bestehen, welcher dem radialen Platzbedarf der Trommellagerung entsprechen kann. Figur 6 zeigt diese Anordnung. Am geschlossenen Stirnende weist das Stahlsaugrohr (15) einen Stützzapfen und am anderen offenen (43) stirnseitigen Ende einen Rohrflansch (42) für die ortsfeste Montage auf.

Die Absaugvorrichtung (6) weist einen Unterdruckerzeuger (7) auf, mit dem das Flüssigkeits/Luftgemisch aus dem Strahlsaugrohr (15) durch die Öffnung (43) und durch eine anschließende Leitung abgesaugt wird. Die Absaugvorrichtung (6) kann ferner eine Rückgewinnung (8) aufweisen, mit der die Flüssigkeit von der Luft getrennt wird und über eine Rückführung (9) sowie ggf. eine Reinigungsvorrichtung wieder den ein oder mehreren Injektoren (3) zugeführt werden kann. Die Luft kann über einen Auslass (10) abgegeben werden. Der Unterdruckerzeuger (7) und die Rückgewinnung (8) sind in Figur 2 nur schematisch angedeutet. Sie können in beliebig geeigneter Weise ausgebildet und angeordnet sein. Die Rückgewinnung (8) kann z.B. als Zyklon ausgestaltet sein.

Figur 3 bis 8 verdeutlichen die Ausbildung des Strahlsaugkastens (14) bzw. des Strahlsaugrohrs (15). Das hohle Strahlsaugrohr (15) weist einen Kastenmantel (18) bzw. Rohrmantel auf, der im Querschnitt innenseitig zylindrisch ausgebildet ist und außenseitig eine prismatische Form mit mehreren Abflachungen (19) aufweist. Figur 7 und 8 verdeutlicht diese Ausbildung.

Das Strahlsaugrohr (14) weist an seinem Kastenmantel (18) mindestens eine Saugdüse (23) mit einer schlitzartigen Saugöffnung (25) auf. Die Weite der Saugöffnung (25) vergrößert sich zum Kasteninnenraum (17) hin. Die Saugöffnung (25) kann dabei einen konischen Querschnitt aufweisen, wie er z.B. in Figur 6 bis 8 gezeigt ist. Die Saugdüse (23) und ihre schlitzartige Saugöffnung (25) erstrecken sich längs der Achse (16) bzw. Saugkastenachse. Sie erstrecken sich ferner bevorzugt über die gesamte Breite der Fasermaterialbahn (2).

Die Zahl und Anordnung der Saugdüsen (23) kann sich nach der Zahl und Anordnung der ein oder mehreren Injektoren (3) richten. Im gezeigten Ausführungsbeispiel sind bei einer Einrichtung (1) zur Wasserstrahlverfestigung gemäß Figur 1 z.B. drei Injektoren im Bogen um die Fördertrommel (12) und das Strahlsaugrohr (15) angeordnet. Die Bogenanordnung und die Emissionsrichtung der Flüssigkeitsstrahlen (4) können konzentrisch zur Achse (16) sein.

Die Saugdüsen (23) sind in entsprechender Verteilung am Kastenmantel (18) des Strahlsaugrohrs (15) angeordnet. Sie weisen mit ihrer Saugöffnung (25) zum jeweils zugeordneten Injektor (3) hin und liegen diesem in Emissionsrichtung gegenüber. Der von dem jeweiligen Injektor (3) emittierte Flüssigkeitsstrahl (4) gelangt nach Durchdringen der Fasermaterialbahn (2) und des Fördermittels (11,12) direkt in die Saugöffnung (25). In Figur 6 ist dieser Sachverhalt mit Pfeilen dargestellt.

Die Emissionsrichtung und die Hochachse der Saugöffnung (25) sind radial zur Achse (16) ausgerichtet. Das Eindringen der jeweiligen Flüssigkeitsstrahlen (4) in die Saugöffnung (25) wird durch den Unterdruck im Kasteninnenraum (17) und die Ansaugwirkung unterstützt. Außerdem wird von außen Luft durch die Saugöffnung (25) eingesaugt und mit den Flüssigkeitsstrahlen (4) mitgerissen.

In den gezeigten Ausführungsbeispielen sind die drei in Umfangsrichtung verteilt am Kastenmantel (18) angeordneten Saugdüsen (23) jeweils als ein Düsenaufsatz (24) ausgebildet, der über einer axialen Mantelöffnung (20) im Kastenmantel (18) angeordnet ist. Der Düsenaufsatz (24) ragt jeweils in radialer Richtung vom Kastenmantel (18) nach außen weg und reicht gemäß Figur 1 und 6 bis dicht an das Fördermittel (11), insbesondere an die Fördertrommel (12). Die dichte Annäherung oder ggf. auch Anlage des Düsenaufsatzes (24) am Fördermittel (11), insbesondere an der Fördertrommel (12), verhindert ein seitliches Ansaugen von Falschluft, insbesondere aus dem Zwischenraum (22).

Die bevorzugt schlitzartige Mantelöffnung (20) erstreckt sich längs der Achse (16) im Kastenmantel (18). Sie reicht über die Materialbahnbreite und endet vor den stirnseitigen Rändern des Strahlsaugrohrs (15). In den schlitzartigen Mantelöffnungen (20) sind jeweils mehrere Stützstreben (21) angeordnet. Die Anordnung kann eine Schrägausrichtung haben und kann fachwerkartig ausgebildet sein.

Die Düsenaufsätze (24) weisen axial gerichtete Seitenwände (28) auf, die seitlich voneinander distanziert sind und zwischen denen die Saugöffnung (25) angeordnet ist. Die Saugöffnung (25) mündet an der Einlassseite (26) bzw. an der Außenseite des Düsenaufsatzes (24) und nahe am Fördermittel (11,12). Am auslassseitigen Ende (27) mündet die Sauföffnung (25) an der Mantelöffnung (20).

Der oder die Düsenaufsätze (24) sind jeweils an den Stirnenden durch Verschlüsse (40) dicht verschlossen. Hier kann auch eine axiale Abstützung der Seitenwände (28) stattfinden. Die Seitenwände (28) können einstückig oder mehrteilig sein. In den gezeigten Ausführungsbeispielen sind sie segmentiert, wobei die jeweiligen Seitenwandsegmente durch komplementär abgestufte Stirnseiten formschlüssig aneinander geführt sind.

Die Saugöffnung (25) hat vorzugsweise die gezeigte konische Querschnittsform. Die Weite der Saugöffnung (25) ist an der Einlassseite (26) kleiner als an der Auslassseite (27). Die Weite der Mantelöffnung (20) im Kastenmantel (18) kann gleich oder größer als die auslassseitige Weite der Saugöffnung (25) sein.

Die Seitenwände (28) der Düsenaufsätze (24) können zur Bildung der besagten Weitenänderung jeweils eine schräge Innenwandung (29) aufweisen. Die Wandungsschräge kann spiegelsymmetrisch bezüglich der radialen Richtung ausgehend von der Achse (16) sein. Alternativ ist eine unsymmetrische Ausbildung möglich. Die Vergrößerung der Saugöffnungsweite kann in den gezeigten Ausführungsformen stetig sein.

Der Neigungswinkel α zwischen der schrägen Wandung (29) und der Radialenrichtung kann z.B. zwischen 8° und 15° liegen. Bevorzugt wird ein Bereich zwischen 10° und 13°. Figur 8 verdeutlicht diesen Sachverhalt.
2

Die Saugöffnung (25) kann in ihrer Weite verstellbar sein. Bedarfsweise lässt sich auch der Neigungswinkel α in einer nicht dargestellten Ausführungsform alternativ oder zusätzlich verändern und verstellen.

Für die Weitenverstellung der Saugöffnung (25) weist die Saugdüse (23), insbesondere der Düsenaufsatz (24), relativ zueinander bewegliche Seitenwände (28) und eine Verstelleinrichtung (34) für deren gegenseitige Verstellung auf. Die Verstelleinrichtung (34) kann Spannmittel (35) für die gegenseitige Verstellung der Seitenwände (28) und jeweils einen Düsenhalter (38) zur Fixierung der Seitenwände (28) am Kastenmantel (18) aufweisen.

Wie Figur 7 und 8 verdeutlichen, weisen die Seitenwände (28) jeweils eine abgestufte Außenwandung (30) auf. Diese kann einen seitlich abstehenden Sockel (33) am unteren und der Achse (16) zugewandten Ende aufweisen. Ferner können die Seitenwände (28) an der Einlassseite (26) bzw. an der Außenseite des Düsenaufsatzes (24) jeweils eine konvex gewölbte oder abgeschrägte Dachwandung (31) aufweisen. Hierdurch kann zusammen mit dem Fördermittel (11,12) eine Abdichtung gegenüber dem Zwischenraum (22) bewirkt werden.

An der Auslassseite (27) können die Seitenwände (28) jeweils eine ebene Bodenwandung (32) aufweisen. Die Bodenwandung (32) kann auf einer Abschrägung (19) des Kastenmantels (18) aufliegen und beim Verstellen quer zur besagten Radialrichtung entlang gleiten. Zwischen der Bodenwandung (32) und der Abschrägung (19) kann jeweils eine Dichtung (39) angeordnet sein.

Der Düsenhalter (38) hält den Düsenaufsatz (24) und seine Seitenwände (28) am Kastenmantel (18) fest und ermöglicht zugleich eine Querverstellung der Seitenwände (28) zur Veränderung der Saugöffnungsweite. Die Düsenhalter (38) sind z.B. jeweils als Spannklaue ausgebildet, die am Kastenmantel (18) durch Schrauben oder auf andere Weise befestigt ist und die mit einem Klauenarm den jeweiligen Sockel (33) übergreift und gegen den Kastenmantel (18) bzw. die Abflachung (19) fixiert. Die Düsenhalter (38) können sich über die gesamte Länge oder einen Teil der Länge der Düsenaufsätze (24) erstrecken. In den gezeigten Ausführungsbeispielen sind mehrere kürzere und entlang des Kastenmantels (18) verteilt angeordnete Düsenhalter (38) vorhanden.

Das Spannmittel (35) zur Weitenverstellung der Saugöffnung (25) wirkt zwischen den gegenüberliegenden Seitenwänden (28) der jeweiligen Düsenaufsätze (24). Das Spannmittel weist z.B. axiale Spannleisten (36) auf, die jeweils an der Außenwandung (30) anliegen und auf dem Sockel (33) abgestützt sind. Die an den jeweiligen Seitenwänden (28) angeordnete Spannleiste (36) kann einteilig ausgebildet sein und kann sich über die gesamte Länge des jeweiligen Düsenaufsatzes (24) erstrecken. Sie kann alternativ segmentiert sein.

Das Spannmittel (35) weist ferner mehrere Spannstifte (37) auf, die sich quer durch die Seitenwände (28) erstrecken und die an den Spannleisten (36) verstellbar befestigt sind. Die Saugöffnungsweite kann durch Verstellung, insbesondere Verdrehen, der Spannstifte (37) verändert werden.

Die Spannstifte (37) können z.B. als Schraubstifte ausgebildet sein, mit denen die distanzierten Spannleisten (36) gegenseitig verschraubt und verspannt werden können. Die Spannstifte (37) durchsetzen die Seitenwände (28), wobei gemäß Figur 8 im Bereich der Saugöffnung (25) eine Spannhülse auf dem jeweiligen Spannstift (37) aufgezogen ist, die jeweils in einer Sackbohrung der Innenwände (29) aufgenommen und mit einer Feder axial abgestützt ist. Beim Verschrauben der Spannstifte (37) werden die Spannleisten (36) unter Mitnahme ihrer jeweiligen Seitenwand (28) gegenseitig angenähert oder entfernt, wobei die Spannhülse mit den Federn eine zentrale Gegenkraft auf die Seitenwände (28) ausübt und diese in Anlage an ihrer jeweiligen Spannleiste (36) hält. Alternativ können die Verstelleinrichtung (34) und das Spannmittel (35) in anderer Weise konstruktiv ausgebildet sein.

Die mit den Flüssigkeitsstrahlen (4) in einer oder mehreren Wasserstrahlverfestigungseinrichtungen (1) verfestigte Fasermaterialbahn (2) kann zu einer anschließenden, nicht dargestellten Weiterverarbeitung transportiert werden. Dies kann z.B. eine Trocknungseinrichtung mit einem Quetschwerk und/oder einem Trocknungsofen sein. Hieran können sich weitere Verarbeitungseinrichtungen, z.B. ein Vliesleger, eine Wickeleinrichtung, ein Schneidwerk oder dergleichen anschließen.

Abwandlungen der gezeigten und beschriebenen Ausführungsformen und der genannten Varianten sind in verschiedener Weise möglich. Insbesondere können die genannten Merkmale im Rahmen der Ansprüche miteinander kombiniert und gegebenenfalls auch vertauscht werden.

### BEZUGSZEICHENLISTE

- 1: Einrichtung zur Wasserstrahlverfestigung
- 2: Fasermaterialbahn
- 3: Injektor, Düsenleiste
- 4: Flüssigkeitsstrahl, Wasserstrahl
- 5: Transportmittel
- 6: Absaugvorrichtung
- 7: Unterdruckerzeuger
- 8: Rückgewinnung
- 9: Rückführung Wasser
- 10: Auslass Luft
- 11: Fördermittel
- 12: Fördertrommel
- 13: Antrieb
- 14: Strahlsaugkasten
- 15: Strahlsaugrohr
- 16: Achse, Kastenachse
- 17: Kasteninnenraum
- 18: Kastenmantel
- 19: Abflachung
- 20: Mantelöffnung
- 21: Strebe
- 22: Zwischenraum
- 23: Saugdüse
- 24: Düsenaufsatz
- 25: Saugöffnung
- 26: Einlassseite
- 27: Auslassseite
- 28: Seitenwand
- 29: Innenwandung schräg
- 30: Außenwandung gestuft
- 31: Dachwandung gewölbt
- 32: Bodenwandung eben
- 33: Sockel
- 34: Verstelleinrichtung
- 35: Spannmittel
- 36: Spannleiste
- 37: Spannstift
- 38: Düsenhalter, Klaue
- 39: Dichtung
- 40: Verschluss
- 41: Lagerfläche
- 42: Flansch
- 43: Absaugöffnung

## Patentansprüche

1. Strahlsaugkasten für eine Absaugvorrichtung (6) einer Einrichtung (1) zur Wasserstrahlverfestigung einer Fasermaterialbahn (2), insbesondere eines Nonwoven-Vlieses, wobei der Strahlsaugkasten (14) dazu vorgesehen und ausgebildet ist, die von der Einrichtung (1) zur Wasserstrahlverfestigung emittierten und aus der Fasermaterialbahn (2) wieder austretenden Flüssigkeitsstrahlen (4) anzusaugen und wobei der hohle Strahlsaugkasten (14) an seinem Kastenmantel (18) mindestens eine zu seinem Kasteninnenraum (17) führende schlitzartige Mantelöffnung (20) aufweist, wobei der Strahlsaugkasten (14) an seinem Kastenmantel (18) mindestens eine Saugdüse (23) mit einer schlitzartigen Saugöffnung (25) aufweist, deren Weite sich zum Kasteninnenraum (17) und zu der Mantelöffnung (20) hin stetig vergrößert, wobei die Saugdüse (23) als Düsenaufsatz (24) ausgebildet und über der Mantelöffnung (20) angeordnet ist, wobei die Weite der Mantelöffnung (20) gleich oder größer als die auslassseitige Weite der Saugöffnung (25) ist.

2. Strahlsaugkasten nach Anspruch 1, **dadurch gekennzeichnet, dass** die Saugöffnung (25) einen konischen Querschnitt aufweist.

3. Strahlsaugkasten nach Anspruch 1 oder 2, **dadurch gekennzeichnet, dass** die Saugdüse (23) und die schlitzartige Saugöffnung (25) längs der Saugkastenachse (16) ausgerichtet sind, wobei der Strahlsaugkasten (14) an seinem Kastenmantel (18) mehrere in Umfangsrichtung verteilt angeordnete Saugdüsen (23) aufweist.

4. Strahlsaugkasten nach einem der vorhergehenden Ansprüche, **dadurch gekennzeichnet, dass** der Strahlsaugkasten (14) als bevorzugt gerades Strahlsaugrohr (15) ausgebildet ist, wobei das Strahlsaugrohr (15) einen außenseitig prismatischen Mantel mit einer Abflachung (19) im Bereich der Mantelöffnung (20) aufweist.

5. Strahlsaugkasten nach einem der vorhergehenden Ansprüche, **dadurch gekennzeichnet, dass** der Düsenaufsatz (24) vom Kastenmantel (18) wegragt.

6. Strahlsaugkasten nach einem der vorhergehenden Ansprüche, **dadurch gekennzeichnet, dass** die Saugöffnung (25) in ihrer Weite verstellbar ist, wobei bevorzugt die Saugdüse (23), insbesondere der Düsenaufsatz (24), relativ zueinander bewegliche Seitenwände (28) und eine Verstelleinrichtung (34) für deren gegenseitige Verstellung aufweist.

7. Strahlsaugkasten nach einem der vorhergehenden Ansprüche, **dadurch gekennzeichnet, dass** die Seitenwände (28) der Saugdüse (23), insbesondere des Düsenaufsatzes (24), an der Einlassseite (26) jeweils eine konvex gewölbte oder abgeschrägte Dachwandung (31) aufweisen.

8. Strahlsaugkasten nach einem der vorhergehenden Ansprüche, **dadurch gekennzeichnet, dass** der Strahlsaugkasten (14) eine bevorzugt axiale Absaugöffnung (43) aufweist und an einen Unterdruckerzeuger (7) und ggf. an eine Rückgewinnung (8) angeschlossen ist.

9. Strahlsaugkasten nach einem der vorhergehenden Ansprüche, **dadurch gekennzeichnet, dass** der Strahlsaugkasten (14) für eine insbesondere relativ ortsfeste Anordnung innerhalb einer rotierenden perforierten Fördertrommel (12) für eine Fasermaterialbahn (2) ausgebildet ist, wobei der Strahlsaugkasten (14) bevorzugt eine Lagerfläche (41) für die Fördertrommel (12) aufweist.

10. Absaugvorrichtung für eine Einrichtung (1) zur Wasserstrahlverfestigung einer Fasermaterialbahn (2), insbesondere eines Nonwoven-Vlieses, wobei die Absaugvorrichtung (6) einen hohlen Strahlsaugkasten (14) aufweist, **dadurch gekennzeichnet, dass** der Strahlsaugkasten (14) nach mindestens einem der Ansprüche 1 bis 9 ausgebildet ist.

11. Absaugvorrichtung nach Anspruch 10, **dadurch gekennzeichnet, dass** die Absaugvorrichtung (6) ein flüssigkeitsdurchlässiges, insbesondere perforiertes, Fördermittel (11) für die Fasermaterialbahn (2), insbesondere eine rotierende angetriebene Fördertrommel (12), aufweist, wobei der Düsenaufsatz (24) bis nahe an das Fördermittel (11) reicht.

12. Einrichtung zur Wasserstrahlverfestigung einer Fasermaterialbahn (2), insbesondere eines Nonwoven-Vlieses, mit mindestens einem Injektor (3), der Flüssigkeitsstrahlen (4), insbesondere Wasserstrahlen, unter Druck emittiert, und mit einer Absaugvorrichtung (6), die einen Strahlsaugkasten (14) aufweist, **dadurch gekennzeichnet, dass** der Strahlsaugkasten (14) nach mindestens einem der Ansprüche 1 bis 9 ausgebildet ist.

13. Einrichtung zur Wasserstrahlverfestigung nach Anspruch 12, **dadurch gekennzeichnet, dass** der Injektor (3) die emittierten Flüssigkeitsstrahlen (4), insbesondere Wasserstrahlen, in eine Saugdüse (23) des Strahlsaugkastens (14) richtet, die in Emissionsrichtung gegenüber liegt.

14. Einrichtung zur Wasserstrahlverfestigung nach Anspruch 13, **dadurch gekennzeichnet, dass** die Einrichtung (1) zur Wasserstrahlverfestigung mehrere in Laufrichtung der Fasermaterialbahn (2) nebeneinander angeordnete Injektoren (3) aufweist, denen jeweils eine Saugdüse (23) des Strahlsaugkastens (14) in Emissionsrichtung gegenüber liegt.

15. Verfahren zum Ansaugen von Flüssigkeitsstrahlen (4), die von einer Einrichtung (1) zur Wasserstrahlverfestigung gegen eine Fasermaterialbahn (2), insbesondere ein Nonwoven-Vlies, emittiert werden und aus der Fasermaterialbahn (2) wieder austreten, wobei die austretenden Flüssigkeitsstrahlen (4) mittels eines hohlen Strahlsaugkastens (14) einer Absaugvorrichtung (6) angesaugt werden, wobei der Strahlsaugkasten (14) an seinem Kastenmantel (18) mindestens eine zu seinem Kasteninnenraum (17) führende schlitzartige Mantelöffnung (20) und mindestens eine Saugdüse (23) mit einer schlitzartigen Saugöffnung (25) aufweist, deren Weite sich zum Kasteninnenraum (17) und zu der Mantelöffnung (20) hin kontinuierlich vergrößert, wobei die Saugdüse (23) als Düsenaufsatz (24) ausgebildet und über der Mantelöffnung (20) angeordnet ist, wobei die Weite der Mantelöffnung (20) gleich oder größer als die auslassseitige Weite der Saugöffnung (25) ist.

## Claims

1. Jet suction box for a suction-extraction apparatus (6) of a device (1) for hydroentanglement of a fibrous material web (2), in particular of a nonwoven, wherein the jet suction box (14) is provided and configured to suck in the liquid jets (4) emitted by the device (1) for hydroentanglement and exiting the fibrous material web (2) again, and wherein, on its box casing (18), the hollow jet suction box (14) has at least one slot-like casing opening (20) leading to the box interior space (17) thereof, wherein, on its box casing (18), the jet suction box (14) has at least one suction nozzle (23) with a slot-like suction opening (25) whose width increases continuously towards the box interior space (17) and the casing opening (20), wherein the suction nozzle (23) is in the form of a nozzle attachment (24) and is arranged above the casing opening (20), wherein the width of the casing opening (20) is equal to or larger than the outlet-side width of the suction opening (25).

2. Jet suction box according to Claim 1, **characterized in that** the suction opening (25) has a conical cross section.

3. Jet suction box according to Claim 1 or 2, **characterized in that** the suction nozzle (23) and the slot-like suction opening (25) are oriented along the suction-box axis (16), wherein, on its box casing (18), the jet suction box (14) has multiple suction nozzles (23) which are arranged in a circumferentially distributed manner.

4. Jet suction box according to one of the preceding claims, **characterized in that** the jet suction box (14) is in the form of a preferably straight jet suction tube (15), wherein the jet suction tube (15) has an externally prismatic casing with a flattened portion (19) in the region of the casing opening (20) .

5. Jet suction box according to one of the preceding claims, **characterized in that** the nozzle attachment (24) projects away from the box casing (18).

6. Jet suction box according to one of the preceding claims, **characterized in that** the suction opening (25) is adjustable in terms of its width, wherein preferably the suction nozzle (23), in particular the nozzle attachment (24), has side walls (28) which are movable relative to one another and has an adjustment device (34) for the mutual adjustment thereof.

7. Jet suction box according to one of the preceding claims, **characterized in that** the side walls (28) of the suction nozzle (23), in particular of the nozzle attachment (24), each have a convexly curved or bevelled roof wall (31) at the inlet side (26).

8. Jet suction box according to one of the preceding claims, **characterized in that** the jet suction box (14) has a preferably axial suction-extraction opening (43) and is connected to a negative-pressure generator (7) and possibly to a recovery unit (8).

9. Jet suction box according to one of the preceding claims, **characterized in that** the jet suction box (14) is configured for an especially relatively positionally fixed arrangement within a rotating, perforated conveying drum (12) for a fibrous material web (2), wherein the jet suction box (14) preferably has a bearing surface (41) for the conveying drum (12).

10. Suction-extraction apparatus for a device (1) for hydroentanglement of a fibrous material web (2), in particular of a nonwoven, wherein the suction-extraction apparatus (6) has a hollow jet suction box (14), **characterized in that** the jet suction box (14) is designed according to at least one of Claims 1 to 9.

11. Suction-extraction apparatus according to Claim 10, **characterized in that** the suction-extraction apparatus (6) has a liquid-permeable, in particular perforated, conveying means (11) for the fibrous material web (2), in particular a rotating, driven conveying drum (12), wherein the nozzle attachment (24) extends to a point close to the conveying means (11) .

12. Device for hydroentanglement of a fibrous material web (2), in particular of a nonwoven, having at least one injector (3), which emits liquid jets (4), in particular water jets, under pressure, and having a suction-extraction apparatus (6), which has a jet suction box (14), **characterized in that** the jet suction box (14) is designed according to at least one of Claims 1 to 9.

13. Device for hydroentanglement according to Claim 12, **characterized in that** the injector (3) directs the emitted liquid jets (4), in particular water jets, into a suction nozzle (23) of the jet suction box (14) that is situated oppositely in the emission direction.

14. Device for hydroentanglement according to Claim 13, **characterized in that** the device (1) for hydroentanglement has multiple injectors (3) arranged next to one another in the running direction of the fibrous material web (2), in each case one suction nozzle (23) of the jet suction box (14) being situated opposite said injectors in the emission direction.

15. Method for sucking in liquid jets (4) which are emitted by a device (1) for hydroentanglement against a fibrous material web (2), in particular a nonwoven, and which exit the fibrous material web (2) again, wherein the exiting liquid jets (4) are sucked in by means of a hollow jet suction box (14) of a suction-intake apparatus (6), wherein, on its box casing (18), the jet suction box (14) has at least one slot-like casing opening (20) leading to the box interior space (17) thereof and has at least one suction nozzle (23) with a slot-like suction opening (25) whose width increases continuously towards the box interior space (17) and the casing opening (20), wherein the suction nozzle (23) is in the form of a nozzle attachment (24) and is arranged above the casing opening (20), wherein the width of the casing opening (20) is equal to or larger than the outlet-side width of the suction opening (25).

## Revendications

1. Caisse d'aspiration de jet pour un dispositif d'aspiration (6) d'une installation (1) pour la consolidation par jet d'eau d'une bande de matériau fibreux (2), notamment d'un non-tissé, la caisse d'aspiration de jet (14) étant prévue et configurée pour aspirer les jets de liquide (4) émis par l'installation (1) pour la consolidation par jet d'eau et ressortant de la bande de matériau fibreux (2), et la caisse d'aspiration de jet creuse (14) présentant sur son enveloppe de caisse (18) au moins une ouverture d'enveloppe (20) en forme de fente menant à son espace intérieur de caisse (17), la caisse d'aspiration de jet (14) présentant sur son enveloppe de caisse (18) au moins une buse d'aspiration (23) avec une ouverture d'aspiration (25) en forme de fente, dont la largeur s'agrandit constamment vers l'espace intérieur de caisse (17) et vers l'ouverture d'enveloppe (20), la buse d'aspiration (23) étant configurée sous forme d'embout de buse (24) et étant agencée au-dessus de l'ouverture d'enveloppe (20), la largeur de l'ouverture d'enveloppe (20) étant égale ou supérieure à la largeur côté sortie de l'ouverture d'aspiration (25).

2. Caisse d'aspiration de jet selon la revendication 1, **caractérisée en ce que** l'ouverture d'aspiration (25) présente une section transversale conique.

3. Caisse d'aspiration de jet selon la revendication 1 ou 2, **caractérisée en ce que** la buse d'aspiration (23) et l'ouverture d'aspiration (25) en forme de fente sont orientées le long de l'axe de caisse d'aspiration (16), la caisse d'aspiration de jet (14) présentant sur son enveloppe de caisse (18) plusieurs buses d'aspiration (23) réparties dans la direction périphérique.

4. Caisse d'aspiration de jet selon l'une quelconque des revendications précédentes, **caractérisée en ce que** la caisse d'aspiration de jet (14) est configurée sous forme de tube d'aspiration de jet (15) de préférence droit, le tube d'aspiration de jet (15) présentant une enveloppe prismatique du côté extérieur avec un aplatissement (19) dans la zone de l'ouverture d'enveloppe (20) .

5. Caisse d'aspiration de jet selon l'une quelconque des revendications précédentes, **caractérisée en ce que** l'embout de buse (24) s'écarte de l'enveloppe de caisse (18) .

6. Caisse d'aspiration de jet selon l'une quelconque des revendications précédentes, **caractérisée en ce que** l'ouverture d'aspiration (25) est réglable dans sa largeur, la buse d'aspiration (23), notamment l'embout de buse (24), présentant de préférence des parois latérales (28) mobiles les unes par rapport aux autres et un dispositif de réglage (34) pour leur réglage réciproque.

7. Caisse d'aspiration de jet selon l'une quelconque des revendications précédentes, **caractérisée en ce que** les parois latérales (28) de la buse d'aspiration (23), notamment de l'embout de buse (24), présentent chacune, du côté de l'entrée (26), une paroi de toit (31) bombée ou biseautée de manière convexe.

8. Caisse d'aspiration de jet selon l'une quelconque des revendications précédentes, **caractérisée en ce que** la caisse d'aspiration de jet (14) présente une ouverture d'aspiration (43) de préférence axiale et est raccordée à un générateur de dépression (7) et, éventuellement, à un dispositif de récupération (8).

9. Caisse d'aspiration de jet selon l'une quelconque des revendications précédentes, **caractérisée en ce que** la caisse d'aspiration de jet (14) est configurée pour être agencée notamment de manière relativement fixe à l'intérieur d'un tambour de transport perforé rotatif (12) pour une bande de matériau fibreux (2), la caisse d'aspiration de jet (14) présentant de préférence une surface de support (41) pour le tambour de transport (12) .

10. Dispositif d'aspiration pour une installation (1) pour la consolidation par jet d'eau d'une bande de matériau fibreux (2), notamment d'un non-tissé, le dispositif d'aspiration (6) présentant une caisse d'aspiration de jet creuse (14), **caractérisé en ce que** la caisse d'aspiration de jet (14) est configurée selon au moins l'une quelconque des revendications 1 à 9.

11. Dispositif d'aspiration selon la revendication 10, **caractérisé en ce que** le dispositif d'aspiration (6) présente un moyen de transport (11) perméable au liquide, notamment perforé, pour la bande de matériau fibreux (2), notamment un tambour de transport (12) entraîné en rotation, l'embout de buse (24) s'étendant jusqu'à proximité du moyen de transport (11).

12. Installation pour la consolidation par jet d'eau d'une bande de matériau fibreux (2), notamment d'un non-tissé, avec au moins un injecteur (3) qui émet des jets de liquide (4), notamment des jets d'eau, sous pression, et avec un dispositif d'aspiration (6) qui présente une caisse d'aspiration de jet (14), **caractérisée en ce que** la caisse d'aspiration de jet (14) est configurée selon au moins l'une quelconque des revendications 1 à 9.

13. Installation pour la consolidation par jet d'eau selon la revendication 12, **caractérisée en ce que** l'injecteur (3) dirige les jets de liquide (4) émis, notamment les jets d'eau, dans une buse d'aspiration (23) de la caisse d'aspiration de jet (14), qui est opposée à la direction d'émission.

14. Installation pour la consolidation par jet d'eau selon la revendication 13, **caractérisée en ce que** l'installation (1) pour la consolidation par jet d'eau présente plusieurs injecteurs (3) agencés les uns à côté des autres dans la direction de déplacement de la bande de matériau fibreux (2), à chacun desquels est opposée une buse d'aspiration (23) de la caisse d'aspiration de jet (14) dans la direction d'émission.

15. Procédé pour aspirer des jets de liquide (4) qui sont émis par une installation (1) pour la consolidation par jet d'eau contre une bande de matériau fibreux (2), notamment un non-tissé, et qui ressortent de la bande de matériau fibreux (2), les jets de liquide (4) qui sortent étant aspirés au moyen d'une caisse d'aspiration de jet creuse (14) d'un dispositif d'aspiration (6), la caisse d'aspiration de jet (14) présentant sur son enveloppe de caisse (18) au moins une ouverture d'enveloppe (20) en forme de fente menant à son espace intérieur de caisse (17) et au moins une buse d'aspiration (23) avec une ouverture d'aspiration (25) en forme de fente, dont la largeur s'agrandit constamment vers l'espace intérieur de caisse (17) et vers l'ouverture d'enveloppe (20), la buse d'aspiration (23) étant configurée sous forme d'embout de buse (24) et étant agencée au-dessus de l'ouverture d'enveloppe (20), la largeur de l'ouverture d'enveloppe (20) étant égale ou supérieure à la largeur côté sortie de l'ouverture d'aspiration (25).
